# EUROPÄISCHE PATENTANMELDUNG

(11) **EP 1 767 859 A2**
(43) Veröffentlichungstag der Anmeldung: **28.03.2007**
(21) Anmeldenummer: 06019764.7
(22) Anmeldetag: 21.09.2006
(51) Int. Cl.: F24B 1/28

(54) **Doppelofen**

(30) Priorität: 22.09.2005 DE 102005045236
(71) Anmelder: Geiger, Georg, 97250 Erlabrunn (DE)
(72) Erfinder: Geiger, Georg, 97250 Erlabrunn (DE)
(74) Vertreter: Pöhner, Wilfried Anton, Dr.

(57) **Zusammenfassung**

Doppelofen, bestehend aus einem Grundofen mit einer Feuerkammer aus Schamotte und Rauchgaszügen aus Schamotte, die einen Ofenkern bilden, welcher bis auf eine Feuertür, einen Rauchgasauslass, mehrere Stützen unterhalb der Feuerkammerund die Rauchgaszüge allseits von einer Ummauerung aus Schamottesteinen umgeben ist, welche zum Ofenkern hin eine gleichmäßig dünne Luftschicht bildet dadurch gekennzeichnet, dass in unmittelbarer Nähe des Grundofens ein Warmluftofen angeordnet ist, bestehend auseiner Feuerkammer aus Metall und Rauchgaszügen aus Metall, die einen Heizeinsatz bilden, welcher bis auf eine Feuertür, einen Rauchgasauslass und mehrere Stützen unterhalb der Feuerkammer und den Rauchgaszügen allseits von einer Ummauerung aus Schamottesteinen umgeben ist, welche zum Heizeinsatz hin eine gleichmäßig dicke, zweite Luftschicht bildet, wobei der Rauchgasauslass des Grundofens an denselben Schornstein angeschlossen ist, wie der Rauchgasauslass des Warmluftofens und die erste Luftschicht um den Ofenkern des Grundofens herum über wenigstens eine luftdicht verschließbare Klappe mit der Luftschicht um den Heizeinsatz des Warmluftofens verbindbar ist und diese Luftschicht über eine luftdicht verschließbare Klappe mit der Umgebungsluft verbindbar ist.

## Beschreibung

Die Erfindung bezieht sich auf einen Doppelofen, bestehend aus einem Grundofen mit einer Feuerkammer aus Schamotte und Rauchgaszügen aus Schamotte, die einen Ofenkern bilden, welcher bis auf eine Feuertür, einen Rauchgasauslass, mehrere Stützen unterhalb der Feuerkammer und die Rauchgaszüge allseits von einer Ummauerung aus Schamottesteinen umgeben ist, welche zum Ofenkern hin eine gleichmäßig dünne Luftschicht bildet.

Stand der Heizungstechnik in Wohnhäusern sind vorrangig zentrale Heizungsanlagen mit automatischer Zuführung des Brennstoffes Gas, Öl sowie zunehmend auch Holz, das sich durch Pressung in kleine Pellets mit automatischen Fördereinrichtungen zuführen lässt. Daneben gibt es jedoch nach wie vor und im nennenswerten Umfang das menschliche Bedürfnis, das Brennmaterial manuell der Heizeinrichtung zuzuführen und/oder einen Sichtkontakt zu der Flamme zu haben. Ein Vorteil dieser Heizungseinrichtung ist es, dass unregelmäßig geformtes und daher nicht mit vertretbarem Aufwand automatisch zuführbares Brennmaterial mit vergleichsweise sehr geringem Aufwand verfeuert werden kann.

Nach dem heutigen Stand der Technik für Holzverfeuerungsanlagen in Wohnräumen haben sich vor allem zwei Prinzipien ausgebildet: Der Grundofen und der Warmluftofen, auch Heizkamin genannt. Der prinzipielle Aufbau beider Öfen ist sehr ähnlich. Das Brennmaterial wird durch eine Feuertür in die Feuerkammer eingeführt, und dort verbrannt. Das entstehende Rauchgas zieht aus der Feuerkammer durch Rauchgaszüge in den Rauchgasauslass, der an den Schornstein angeschlossen ist, welcher für den Weitertransport des Rauchgases in die Umgebung sorgt.
Feuerkammer und Rauchgaszüge strahlen Wärme ab und erwärmen die mit ihnen in Kontakt stehende Luftschicht. Die Einheit aus Feuerkammer und Rauchgaszug wird beim Grundofen als "Ofenkern" bezeichnet, beim Warmluftofen ist die Bezeichnung "Heizeinsatz" üblich.
Beiden Prinzipien gemeinsam sind, dass Ofenkern bzw. Heizeinsatz von einer Ummauerung aus Schamotte umgeben wird. Zwischen der Ummauerung und dem Kern bzw. dem Einsatz verbleibt eine Luftschicht von gleichmäßiger Stärke, die nur von der Öffnung für die Feuertür, den Stützen und dem Rauchgasauslass unterbrochen wird. Hier enden die Gemeinsamkeiten zwischen beiden Ofenprinzipien.

Folgende Unterschiede sind für das Funktionsprinzip relevant: Der Ofenkern des Grundofens besteht aus Schamotte oder evtl. einem anderen Material mit gleicher Hitzebeständigkeit und gleich hoher Wärmespeicherfähigkeit. Im Vergleich zum Heizeinsatz des Warmluftofens ist der Ofenkern erheblich schwerer, hat eine erheblich größere Wärmespeicherkapazität und einen erheblich höheren Wärmeübergangswiderstand von der Flamme bis zur umgebenden Luftschicht. Aus der großen Masse und dem hohen Wärmeübergangswiderstand resultiert, dass marktgängige Grundöfen eine Anheizzeit in der Größenordnung von 1,5 bis 2 Stunden benötigen, aber als Vorzug sehr viel Wärme speichern. Typische Grundöfen halten über das Abbrennen einer einmaligen Brennstoffbeschickung hinaus noch für 12 bis 24 Stunden eine zur Beheizung ausreichende Wärme.

Diese Wärmeenergie wird zu 60 % als Strahlungswärme und nur zu 40 % durch Berührung mit der Raumluft und deren Konvektion (Verwirbelung) übertragen.

Dank der hohen Verbrennungstemperatur von 800 - 1000 ° C wird das eingebrachte Brennholz fast vollständig verbrannt. Deshalb ist auch bei täglicher Benutzung meist nur zwei Mal pro Jahr die Entleerung der Verbrennungsrückstände (Asche) erforderlich. Aus dieser fast vollständigen Verbrennung bis auf den "Grund" leitet sich auch die Bezeichnung "Grundofen" ab.

Völlig andere Eigenschaften weist der "Warmluftofen" oder "Heizkamin" auf. Sein Heizeinsatz ist grundsätzlich aus Metall, weshalb die Masse des Heizeinsatzes sehr viel geringer als beim Grundofen ist und bei typischen Warmluftkaminen schon nach etwa ¼ Stunde Heizzeit die Dauerbetriebstemperatur erreicht. Der Wärmeübergangswiderstand von Metall ist erheblich geringer als bei Schamotte; weshalb die Wärmeenergie des Feuers erheblich schneller an die Umgebungsluft übertragen wird.

Dank dieser guten Wärmeübertragungseigenschaften ist die Erwärmung von Brauchwasser im Haus nur für einen Warmluftofen ein sinnvolles Zubehör. Gemäß dem aktuellen Stand der Technik sind Rauchgas-Brauchwasser-Wärmetauscher grundsätzlich aus Metall aufgebaut. Sie werden vom Rauchgas durchströmt und erwärmen dabei Wasser, welches in einem zweiten Kreislauf durch den Wärmetauscher hindurchfließt.

Das Arbeitsprinzip des Warmluftofens unterscheidet sich vom Grundofen dadurch, dass 70 - 80 % der Wärmeenergie durch Konvektion abgegeben wird und nur 20 - 30 % als Strahlungswärme über die Ummauerung. Dieser hohe Konvektionsanteil rührt daher, dass durch den im Vergleich zu Schamotte niedrigen Wärmeübergangswiderstandes des Metalls die Luftschicht um den Heizeinsatz herum sehr schnell auf so hohe Temperaturen steigt, dass die Luft abgeführt werden muss.
Da die gesamte Luftmenge um den Heizeinsatz herum relativ klein ist und da es zwischen Heizeinsatz und Ummauerung keine Bereiche gibt, in denen die erhitzte Luft wieder abgekühlt werden könnte, muss sie herausgeleitet werden und wird der Luft des zu beheizenden Raumes als Energieträger für die Heizenergie zugeführt. Dadurch entsteht im beheizten Raum ebenfalls eine Verwirbelung der Luft.

Ein Nachteil dieses Heizprinzips ist, dass der stets vorhandene Staub mitsamt darin lebenden Insekten, wie z. B. Milben und deren Kot, aufgewirbelt und im Raum verteilt wird. Insbesondere gegen den Kot der Milben aber auch gegen die feinen Stäube sind zunehmend mehr Menschen allergisch. Das Auftreffen dieser Fremdkörper und/oder Giftstoffe auf den Körper wird mit dem umgangssprachlichen Schlagwort "trockene Heizungsluft" physikalisch nicht ganz korrekt bezeichnet, aber zutreffender Weise als unangenehm und unkomfortabel eingestuft.

Ein weiterer Nachteil der Konvektionsheizung ist, dass ihr Wirkungsgrad im Vergleich zur Strahlungswärme erheblich schlechter ist, weil nicht nur das zu beheizende Objekt, sondern auch die zwischen Heizung und Objekt befindliche Luft erwärmt wird. Zum Erreichen einer vergleichbaren Heizwirkung kann deshalb die Oberflächentemperatur eines Strahlungsheizkörpers um bis zu 5 ° C niedriger liegen als die Oberfläche eines über Konvektion arbeitenden Heizköpers. Die erheblich niedrigere Temperatur eines vorrangig über Strahlung arbeitenden Heizkörpers verursacht erheblich weniger Luftverwirbelungen und entsprechend sehr viel weniger Verunreinigungen der Raumluft. Aus diesen Gründen wird eine Strahlungsheizung im Vergleich zur Konvektionsheizung subjektiv als sehr viel komfortabler und angenehmer eingestuft.

Der hohe Anteil an abgestrahlter Wärmeenergie ist also ein entscheidender Vorteil des Grundofens, woraus außerdem noch der sehr viel bessere Wirkungsgrad von bis zu 93 % resultiert, womit er dem Warmluftofen mit einem typischen Wirkungsgrad von ca. 55 % ganz deutlich überlegen ist.

Ein weiterer Unterschied beider Ofenprinzipien ergibt sich bei der Sichtbarmachung des Feuers. Da bei Grundöfen die Luftzufuhr sehr sorgfältig geregelt werden muss und da der Grundofen möglichst wenige thermodynamische Schwachstellen nach außen hin aufweisen soll, entspricht es dem aktuellen Stand der Technik, dass die Zufuhr der Verbrennungsluft durch abtrennbare Bereiche der Feuertür erfolgt. Die Kombination dieser Mechanik mit einer mehrschichtigen Glasplattenkonstruktion, welche den hohen Verbrennungstemperaturen standhält, und dabei einen noch akzeptablen Wärmedurchgangswiderstand aufweist, ist im Vergleich zu einer nicht durchsichtigen Feuertür für Grundöfen erheblich teurer. Der Aufpreis liegt in der Größenordnung eines zusätzlichen Warmluft-Heizeinsatzes mit einer (in diesem Fall) erheblich kostengünstigeren, durchsichtigen Feuertür.

Aus den vorgenannten Vergleichen ergibt sich die Frage nach einem Ofen, welcher die Vorteile beider Prinzipien miteinander vereint. Ein Versuch in diese Richtung ist der sogenannte "Kombiofen". Er besteht aus dem Heizeinsatz eines Warmluftofens, jedoch mit sehr kurzen Rauchgaszügen aus Metall. An die metallenen Rauchgaszüge schließt sich ein Rauchgaszug aus Schamotte nach dem Prinzip des Grundofens an. Dieser Bereich dient zur Speicherung der Wärme. Vorteilhaft am Kombiofen ist, dass ein Wärmetauscher zur Brauchwassererwärmung integriert werden kann. Im Vergleich zu einem Warmluftofen mit einem Wirkungsgrad von 55 % ist der typische Wirkungsgrad von Kombiöfen mit etwa 75 % ein deutlicher Gewinn.

Die Erfindung hat es sich zur Aufgabe gemacht, einen Ofen zu schaffen, der einen deutlich höheren Wirkungsgrad als der Kombiofen erreichen kann, die Option zur Integration eines Brauchwasser-Wärmetausches bietet und auf Wunsch das Feuers optisch vorteilhaft sichtbar macht.

Dazu lehrt die Erfindung einen Doppelofen dadurch gekennzeichnet, dass in unmittelbarer Nähe des Grundofens ein Warmluftofen angeordnet ist, bestehend aus- einer Feuerkammer aus Metall und Rauchgaszügen aus Metall, die einen Heizeinsatz bilden, welcher bis auf eine Feuertür, einen Rauchgasauslass und mehrere Stützen unterhalb der Feuerkammer und den Rauchgaszügen allseits von einer Ummauerung aus Schamottesteinen umgeben ist, welche zum Heizeinsatz hin eine gleichmäßig dicke, zweite Luftschicht bildet, wobei der Rauchgasauslass des Grundofens an denselben Schornstein angeschlossen ist, wie der Rauchgasauslass des Warmluftofens und die erste Luftschicht um den Ofenkern des Grundofens herum über wenigstens eine luftdicht verschließbare Klappe mit der Luftschicht um den Heizeinsatz des Warmluftofens verbindbar ist und diese Luftschicht über eine luftdicht verschließbare Klappe mit der Umgebungsluft verbindbar ist.

Ein solcher Doppelofen bietet im Vergleich mit den bisher bekannten Prinzipien erhebliche Vorteile. Durch die Verwendung von Standardelementen sowohl für den Ofenkern des Grundofens als auch für den Heizeinsatz des Warmluftofens ist Funktionssicherheit beim Anheizen und im Dauerbetrieb des Feuers sowie bei der Rauchgasführung sichergestellt.

Leicht nachvollziehbar ist, dass beim solitären Betrieb des Grundofenteils ein Wirkungsgrad erreicht wird, der voll dem heutigen Stand der Technik entspricht, also mehr als 90 % erreicht.

Eine weitere Verbesserung wird dadurch erreicht, dass durch das Öffnen der Luftklappe zwischen den beiden Luftschichten von Grundofen und Warmluftofen sowie durch das Verschließen des Luftaustrittes vom Warmluftofen zusammen mit dem Verschließen der Feuertür des Warmluftofens die Masse der zu erwärmenden Schamottesteine des Grundofen um die Masse des Heizeinsatzes und seiner Ummauerung erhöht wird. Dadurch steigen die verfügbare Abstrahlungsfläche und damit der Strahlungsanteils weiter an, was den Wirkungsgrad der Gesamtofenanlage weiter erhöht.

Ein weiterer, wirtschaftlicher Vorteil ergibt sich dadurch, dass für eine bestimmte, geforderte Heizleistung der Grundofen kleiner dimensioniert werden kann, denn er kann durch die Heizleistung des Warmluftkamins in einer dem Grundofen ähnlichen Betriebsart ergänzt werden, so dass in dieser Betriebsart in beiden Feuerkammern Brennstoff mit hoher Temperatur verbrannt wird. Ebenso wie beim vorerwähnten Verfahren mit nur einem Feuer im Grundofen, müssen auch in diesem Betriebszustand die Luftschichten beider Öfen durch Öffnen der Klappe(n) miteinander verbunden sein, ein eventuell vorhandenes Sichtfenster in der Feuerungstür des Warmluftofens sollte durch eine thermisch isolierende Klappe verschlossen sein und die Luftaustrittsöffnung in der Luftschicht um den Warmluftofen herum luftdicht geschlossen sein. Das charakteristische Merkmal dieser Betriebsart ist, dass die Luftschicht zu Beginn des Betriebes als Isolator wirkt. Durch Unterbindung der Konvektion wird ein vorschnelles Auskühlen des Ofenkernes vermieden. Nach dem Abbrennen des Feuers wird die im Ofenkern gespeicherte thermische Energie in der Gesamtmasse des Ofenkerns gespeichert, dann über die Luftschicht vor allem als Strahlungswärme vergleichsweise langsam an die äußere Mauerung abgegeben und von dieser wiederum vor allem als Strahlungswärme an Menschen im zu beheizenden Raum oder auch an andere Objekte, die nahe dem Ofen stehen, weitergegeben. Eine Vergrößerung der Oberfläche der Ofenanlage durch die zusätzlich mitgenutzte Ummauerung des Warmluftofens bringt eine weitere Verbesserung in der subjektiven Empfindung der Heizwirkung und in dem objektiven Wirkungsgrad des Gesamtssystems.

Der Doppelofen lässt jedoch noch andere, vorteilhafte Betriebsarten zu. So kann z. B. der Warmluftofen auch solitär betrieben werden. Innerhalb einer sehr kurzen Anheizzeit produziert er warme Luft, wobei die Luftverbindung zum Grundofen geschlossen sein sollte, wenn der Grundofen nicht befeuert wird. Für eine ausreichende Konvektion müssen natürlich die Luftaustrittsöffnungen des Warmluftofens in die Stellung "offen" gebracht werden. Ein eventuell vorhandenes Gebläse zur Verstärkung der Umwälzung verkürzt die Anheizzeit weiter. In kurzer Zeit produziert der Warmluftofen die benötigte Wärme. Ein zusätzlicher Vorteil ist (je nach Ausführung) auch, dass durch ein eventuell in der Feuertür vorhandenes Fenster das Feuer optisch erlebbar wird.

Einen entscheidenden Vorteil gegenüber bisherigen Prinzipien bietet der Doppelofen dann, wenn er in vergleichsweise sehr kurzer Zeit eine vergleichsweise sehr hohe Temperaturdifferenz auszugleichen hat. Diese Aufgabe stellt sich bei einem ausgekühlten Gebäude zur Winterszeit, welches kurzfristig zu erwärmen ist.

Diese Aufgabe löst der erfindungsgemäße Doppeloffen durch die Betriebsart "Schnellerwärmung" bei der zusätzlich zum Warmluftkamin auch der Grundofen befeuert wird. Durch das Öffnen der Luftklappe zwischen beiden Luftschichten entsteht auch in der Luftschicht um den Ofenkern des Grundofens herum eine Konvektion. Die in der Feuerkammer des Grundofens erzeugte Wärmeenergie wird über diese erwärmte Luft rasch der Luftschicht des Warmluftofens zugeführt und aus der Luftaustrittsöffnung in den Raum hinein befördert.

Diese Betriebsart ist für den Grundofen nicht typisch, weshalb in dieser Betriebsart "Schnellerwärmung" der Wirkungsgrad auch nicht so hoch sein kann, wie er es im Dauerbetrieb ist. Aus diesem Grunde ist zu empfehlen, dass nach Erreichen einer akzeptablen Raumtemperatur baldmöglichst auf die. Betriebsart "Langzeitvolllast" umgestellt wird. Wie zuvor erwähnt, steigt der Wirkungsgrad in dieser Betriebsart erheblich an.

Ein weiteres sinnvolles und erfindungsgemäßes Zubehör ist die Ausbildung der Feuertür 17 als durchsichtige Glasplatte. Diese Glasplatte ist im Unterschied zu einer durchsichtigen Ausführung der Feuertür vor dem Grundofen relativ kostengünstig, da sie nicht thermisch isolieren muss. Ein guter Durchtritt der Wärmeenergie durch die Scheibe ist beim Warmluftofen vielmehr sehr willkommen, denn damit wird der Anteil der schnell verfügbaren Strahlungsenergie weiter erhöht. Die durchsichtige Feuertür hat beim Warmluftofen also nur die Funktion, die Umgebungsluft von der Feuerkammer zu trennen, weshalb die Anforderungen daran nicht extrem hoch sind. Außerdem saugt ein Feuer in der Feuerkammer stets viel Luft an und verbrennt auf diese Weise kleine Luftmengen, die an der durchsichtigen Feuertür vorbei in die Feuerkammer gelangen, mit. Das Auslegungskriterium für die Glasplatte vor der Feuerkammer des Warmluftofens ist also nur eine ausreichende Temperaturfestigkeit.

Die Funktionalität der thermischen Isolierung wird gemäß den Empfehlungen der Erfindung besser in eine von der Glasplatte getrennte, undurchsichtige Tür verlagert, welche als zweite Ebene vor die Glasplatte geschwenkt werden kann. Die gewünschte, isolierende Wirkung ist mit anderen Materialien als Glas mit erheblich geringerem Aufwand zu erzielen. Türen mit guter Isolation, ausreichender Temperaturfestigkeit und wünschenswerter Luftdichtigkeit werden auf dem heutigen Stand der Technik in zahlreichen Varianten produziert und müssen deshalb hier nicht weiter beschrieben werden.

Mit diesem Extra bietet sich zwischen den Extremen der "Schnellerwärmung" und der "Langzeitvolllast" als sinnvoller Kompromiss die hier als "optisch optimierter Dauerbetrieb" bezeichnete Heizungsart an. Hierbei liegt der Schwerpunkt der Wärmeerzeugung im Grundofen; er wird mit einer solchen Brennstoffmenge beschickt, wie sie zur Erreichung der Solltemperatur erforderlich ist, wobei die Mindestbeschickungsmenge nicht unterschritten werden darf. Der Grundofen ist in dieser Betriebsart nicht mit dem Warmluftofen verbunden, weshalb alle Luftklappen zwischen Grundofen und Warmluftofen geschlossen sind.

Der Warmluftofen hat in dieser Betriebsart nur die Aufgabe, durch ein Sichtfenster in seiner Feuertür eine optisch gefällige Flammenwirkung zu erzeugen. Deshalb sollte er nur mit einer so geringen Brennstoffmenge im Feuerraum befüllt werden, dass der Anblick der Flamme als noch subjektiv ausreichend eingestuft werden kann. Dementsprechend ist die vom Warmluftofen abgestrahlte Energiewärme vergleichsweise gering. Im Interesse eines möglichst hohen Wirkungsgrades sollte dabei die Konvektion so gering wie möglich sein. Deshalb empfiehlt es sich, die Luftaustrittsöffnungen des Warmluftofens nur zu einem Teil zu öffnen.

Die Vielzahl der zuvor beschriebenen, verschiedenen Betriebsarten ist der wohl wichtigste Vorzug des Doppelofenprinzips. Es ermöglicht einerseits im Dauerbetrieb einen extrem hohen Wirkungsgrad, andererseits eine sehr schnelle Beheizung, also eine vergleichsweise extrem geringe Wärmeanstiegszeit im zu beheizenden Raum sowie als Kompromiss im Dauerbetrieb eine zusätzliche optische Wirkung durch das Sichtfenster des Warmluftofens.

Für eine weitere, erfindungsgemäße Verbesserung sind verschiedene Ausstattungseinzelheiten vorgeschlagen und empfohlen. Für eine Verbesserung des Wirkungsgrades beim optisch optimierten Dauerbetrieb ist es vorteilhaft, wenn die Luftklappe zur Verbindung der Luftschicht des Warmluftofens mit der Umgebungsluft in verschiedenen Öffnungsstufen eingestellt werden kann. Eine andere Regelungsmöglichkeit ist das Öffnen und Schließen der Klappe in möglichst kurzen Intervallen. Dieses Verfahren erspart zwar den Mehr-aufwand für eine in verschiedenen Stufen einstellbare Luftklappe, ist jedoch für eine manuelle Betätigung nicht praxisgerecht, sondern nur für den Anschluss an fortwährende aktive, elektronische Steuerungen prinzipiell sinnvoll. Aber auch in diesem Fall wäre eine stufenlos einstellbare Luftklappe vorteilhaft, da das Geräusch der Luftklappenbetätigung eliminiert wird und die Regelungsgüte spürbar verbessert wird.

Eine weitere, vorteilhafte Ausführungsform eines erfindungsgemäßen Doppelofens bezieht sich auf die Verbindung der beiden Luftschichten um den Grundofen bzw. um den Warmluftofen herum. Für das Funktionieren aller erfindungsgemäßen Betriebsarten ist es erforderlich, dass die beiden Luftschichten entweder in Verbindung stehen oder über eine geeignete Vorrichtung thermisch und/oder strömungstechnisch voneinander getrennt werden. Im einfachsten Fall, bei dem sich die Ummauerungen des Grundofens und des Warmluftofens nicht berühren, reicht bereits ein Rohr, welches durch eine Klappe luftdicht verschlossen oder geöffnet ist.

Eine funktional begründete, weitere Variante ist es, beide Öfen so nah wie nur irgendwie möglich aneinander zu rücken und zwar so, dass ihre Ummauerungen eine möglichst große, gemeinsame Berührungsfläche aufweisen. Sinnvoll ist es, im Bereich dieser Berührungsfläche nicht nur die beiden Mauern formschlüssig aneinander zu setzen und zu vermörteln, sondern anstelle eines zweiteiligen Mauerbereiches eine einzige, gemeinsame so genannte "Berührungsmauer" zu errichten. Je dünner diese Mauer ist, desto intensiver ist der Wärmeaustausch zwischen den beiden Öfen.

Für den einfachsten Fall, dass in der Berührungsmauer weder eine luftdicht verschließbare Klappe vorgesehen ist noch auf der Berührungsmauer eine abklappbare oder wegschiebbare Thermoisolationsschicht aufsitzt, ist dennoch erfindungsgemäß ein funktionaler Mehrwert aus der Kombination von Grundofen und Warmluftofen zu erkennen. In den Betriebsarten "Dauervolllast" und "optisch optimierter Dauerbetrieb" ist vom Prinzip her eine Verbindung der beiden Luftschichten um den Ofenkern des Grundofens und um den Heizeinsatz des Warmluftofens optimal. Die Wirkung dieser Luftverbindung kann zumindest teilweise dadurch ersetzt werden, dass die Berührungsmauer wie ein Luft/Luft-Wärmetauscher arbeitet. Dadurch kann thermische Energie von der einen Luftschicht in die andere Luftschicht gelangen.

Für die Betriebsart "Schnellerwärmung" zusammen mit der Konfiguration einer recht dünnen Berührungsmauer ohne Klappen ist es sinnvoll, dass in der Luftschicht um den Ofenkern des Grundofens herum für eine ausreichende Konvektion gesorgt wird. Dafür ist prinzipiell ein Lüfter geeignet, dessen Flügelrad sowie dessen Antrieb in ausreichender Weise temperaturfest sein müssen. Alternativ kann der Motor außerhalb der Luftschicht angeordnet werden und über eine luftdichte Durchführung der Welle die mechanische Energie an das in der Luftschicht angeordnete Gebläserad übertragen.

Eine weitere Alternative zur Erzeugung von Luftkonvektion während der Schnellerwärmungsphase ist es, ein (temperaturfestes) Gebläserad durch ein ausreichend groß dimensioniertes Bimetallelement in Drehung zu versetzen. Durch die Übertragung von thermischer Energie mittels Bimetallelement in mechanische Energie auf das Gebläserad wird bei jeder Erwärmung und bei jeder Abkühlung des Ofens die Konvektion innerhalb der Luftschicht verstärkt.

Erfindungsgemäß ist eine Alternative zum Verzicht auf die Luftklappen zwischen den beiden Luftschichten eine sehr dünne Mauer, die sog. "Berührungsmauer", welche als Luft/Luft-Wärmetauscher arbeitet und Energie von der einen in die andere Luftschicht überträgt. Je mehr Wärmeenergie über die Berührungsmauer hinweg ausgetauscht wird, desto vorteilhafter arbeitet der Doppelofen in den Betriebsarten "schnelle Erwärmung" und "Langzeitvolllast".

Deshalb ist es eine weitere Verbesserung des Prinzips der "Berührungsmauer", diese durch eine "Berührungsmetallplatte" zu ersetzen, weil Metall einen niedrigeren, spezifischen Wärmeübergangswiderstand als Keramik aufweist. Eine Reduzierung des Wärmeübergangswiderstandes der gesamten "Berührungsmetallplatte" wird durch Rippen, Noppen oder andere Vergrößerungen der Oberfläche auf wenigstens einer Seite erreicht, weil damit der Wärmeübergang von der Luft in das Metall und von dort wieder in die Luft verbessert wird.

In der Betriebsart "optisch optimierter Dauerbetrieb" ist hingegen ein Wärmeübergang zwischen den beiden Luftschichten des Grundofens und des Warmluftofens nicht willkommen. Für diese Betriebsart empfiehlt die Erfindung eine zusätzliche Thermoisolationsschicht, die an die Berührungsmauer bzw. an die Berührungsmetallplatte herangeklappt oder herangeschoben werden kann. Im optisch optimierten Dauerbetrieb verhindert diese Isolationsschicht, dass der Grundofen allzu schnell auskühlt:
Insgesamt beschreibt die Erfindung fünf verschiedene Betriebsarten:
   In den drei Betriebsarten "Schnellerwärmung", "Langzeitvolllast" und "optisch optimierter Dauerbetrieb" sind beide Feuerkammern beschickt, dazu kommt der solitäre Betrieb des Grundofens oder des Warmluftofens. Jede Betriebsart wird optimiert, indem Luftklappen und thermische Isolationselemente geöffnet bzw. geschlossen werden. Für die Luftklappe zwischen der Außenluft und der Luftschicht um den Heizeinsatz des Warmluftofens herum wird sogar eine Einstellung in Stufen bevorzugt. Wenn all diese Regelelemente mit einem z. B. elektrischen Antrieb versehen sind und wenn all diese Antriebe in einer gemeinsamen, elektronischen Steuerung zusammengeführt sind, kann die Steuerung alle Regelungselemente betriebsartgemäße einstellen. Der Benutzer kann in dieser erfindungsgemäßen Ausstattungsvariante den Doppelofen über Tasten, Schalter oder über einen Berührungsbildschirm an der Steuerung einstellen.

Eine weitere, erfindungsgemäße Ausbaustufe ist wenigstens je ein Sensor zur Erfassung der Temperaturen in beiden Luftschichten sowie in der Außenluft, der jeweils mit der Steuerung verbunden wird. Über diese Sensoren schließt die Steuerung Regelkreise, womit es in dieser Ausbaustufe möglich wird, dass der Benutzer an der Steuerung Betriebsart und Temperatur wählt und als manuell durchzuführende Tätigkeit nur noch die Feuerräume mit Brennmaterial beschickt. Die Erfindung schließt ausdrücklich die Kombination eines Doppelofens mit einer automatischen Brennmaterial-Förderung für den Grundofen und/oder den Warmluftofen mit ein.

Eine weitere vorteilhafte Ausführungsform der Erfindung ist die Integration eines Rauchgas-Brauchwasser-Wärmetauschers in die Rauchgasführung des Warmluftofens. Wie vor erwähnt sind gemäß dem Stand der Technik solche Wärmetauscher grundsätzlich aus Metall aufgebaut und als Zubehör für das Heizelement des Warmluftofens konzipiert. Die Integration in den Grundofen ist beim Doppelofen nicht sinnvoll, weil dadurch der vom Grundofen maximal erreichbare Wirkungsgrad spürbar abgesenkt würde. Diese Problematik zeigt uns der bekannte Kombiofen ja auf.

Ein weiterer Vorteil der Zuordnung der Brauchwassererwärmung zum Warmluftofen ist, dass sie dort durch ein getrenntes Feuer sehr viel schneller erwärmt werden kann als im Grundofen.

Ein erfindungsgemäßer Doppelofen bietet also zahlreiche Vorteile, welche im Folgenden nochmals zusammengefasst werden sollen:
Ein Teil der erfinderischen Innovation ist, dass durch die Wand zwischen den beiden Luftschichten Wärme vom Grundofen in den Luftraum um den Warmluftofen gelangt und dort über die Ummauerung des Warmluftofens ebenfalls abstrahlen kann. Gegenüber einem allein stehenden Grundofen wird damit die Oberfläche und der Anteil an Strahlungswärme vergrößert. Dadurch steigt der Wirkungsgrad im Dauerbetrieb noch etwas an, nach Stand der Technik auf über 90 %. Ein staubfreier Dauerbetrieb mit Eignung für Allergiker ist möglich.
Der zweite Teil der erfinderischen Innovation ist eine wenigstens so kurze Anheizzeit wie bei einer reinen Warmluftheizung.
Der dritte Teil der erfinderischen Innovation ist, dass im Vergleich zu einem Grundofen mit gläserner Feuertür der zusätzliche Vorteil der kurzen Anheizzeit durch den Warmluftkamin in der Gesamtkalkulation keinen Aufpreis erfordert.
Der vierte Teil der erfinderischen Innovation ist, dass wie beim Kombiofen mit wirkungsgrad von 75 % eine Warmwassererwärmung integriert werden kann, aber dafür keine Verschlechterung des Wirkungsgrades der Raumbeheizung in Kauf zu nehmen ist.
Der fünfte Teil der erfinderischen Innovation ist, dass mit der Möglichkeit einer elektronischen Steuerung von Luftklappen und Isolationstüren der Regelkomfort einer Holzheizungsanlage erreicht wird,
wobei im Vergleich dazu erheblich mehr direkte Strahlungswärme und erheblich mehr optischer Komfort geboten wird.

Im Folgenden sollen weitere Einzelheiten und Merkmale der Erfindung anhand von Beispielen näher erläutert werden. Die abgebildeten Beispiele sollen die Erfindung jedoch nicht einschränken, sondern nur erläutern. Es zeigen in schematischer Darstellung:
Figur 1: Querschnitt durch einen Doppelofen, wobei Grundofen und Warmluftofen nur durch zwei Luftrohre miteinander verbunden sind;
Figur 2: Querschnitt durch Doppelofen mit einer für beide Öfen gemeinsamen Berührungsmetallplatte;
Figur 3: Tabelle für die Konfiguration der sieben wesentlichen Elemente in fünf verschiedenen Betriebsarten.

### Die Figuren zeigen im Einzelnen:

In Figur 1 ist ein Doppelofen mit gegenüberliegenden Feuerkammern im Schnitt dargestellt. Er besteht aus dem Grundofen 1 links im Bild und dem Warmluftofen 11 rechts im Bild. Im Interesse einer verbesserten Übersichtlichkeit sind die Bezugszeichen so gewählt, dass prinzipiell gleiche Elemente von Grund- und Warmluft-Ofen in der ersten Stelle gleiche Bezugszeichen tragen. Zur Unterscheidung haben die Bezugszeichen der zehn wichtigsten Elemente des Warmluftofens in der zweiten Stelle eine 1; unterscheiden sich also in ihrem Wert um 10.

Links im Bild ist der Ofenkern 2 des Grundofens 1 als recht massiver Block zu erkennen. Er besteht aus der Feuerkammer 5 und den daran anschließenden Rauchgaszügen 6. In der Feuerkammer 5 ist ein Holzfeuer eingezeichnet. Der daraus aufsteigende Rauch verläuft aus der Feuerkammer 5 heraus mäandrierend durch die Rauchgaszüge 6 des Ofenkerns 2 und wird vom Rauchgasauslass 8 in den Schornstein 10 geführt.

In prinzipiell gleichem Aufbau besteht der Warmluftofen aus dem Heizeinsatz 12, welcher aus der Feuerkammer 15 aus Metall (durch einen dicken Strich gekennzeichnet) und den daran anschließenden metallenen Rauchgaszügen 16 besteht. Das Rauchgas des Feuers in der Feuerkammer 15 mäandriert auch hier durch die Rauchgaszüge und entweicht durch den Rauchgasauslass 18 in denselben Schornstein 10.

In Figur 1 wird deutlich, dass die Feuertür 15 vor dem Feuer des Warmluftkamins deutlich größer als die Tür 7 des Grundofens ist. Auch der Aschenkasten 34 unterhalb des Feuers ist beim Warmluft-ofen 11 erheblich größer als beim Grundofen 1, da der Warmluftofen 11 aufgrund seiner schlechteren Verbrennung und niedrigen Betriebstemperatur mehr Asche als der Grundofen produziert.

In der Mitte von Figur 1 ist zu erkennen, wie nah die Ummauerung 4 des Grundofens 1 und die Ummauerung 14 des Warmluftofens 11 aneinander stehen. Zur Verbindung der beiden Luftschichten 3 und 13 sind in Figur 1 insgesamt zwei Luftkanäle eingezeichnet, welche durch die Klappen 20 luftdicht verschlossen werden können. In Figur 1 sind sie im verschlossenen Zustand dargestellt. Auch alle anderen Klappen und Türen sind in ihrem geschlossenen Zustand eingezeichnet. Für die Zuordnung der jeweiligen Zustände von Klappen und Türen zu den fünf verschiedenen Betriebsarten ist die Tabelle in Figur 3 erstellt worden.

Figur 2 zeigt den Querschnitt durch einen Doppelofen bestehend aus dem gleichen Typ Grundofen 1 und Warmluftofen 11. Der wesentliche Unterschied ist, dass die beiden Öfen so nahe wie nur irgend möglich zusammengerückt worden sind; die Ummauerungen 4 und 14 im Berührungsbereich der beiden Öfen entfallen, stattdessen ist eine Berührungsplatte 24 im Schnitt dargestellt. Auf dieser Platte liegt eine ebenfalls im Schnitt dargestellte Thermoisolationsschicht 25 auf. Nicht dargestellt ist, dass diese lsolationsschicht 25 abklappbar und/oder verschiebbar ist.
In Figur 2 wird deutlich, dass die Luftschichten 3 und 13 durch die Berührungsmetallplatte 24 sehr leicht Wärmeenergie miteinander austauschen können. Jedoch nur dann, wenn die Thermoisolationsschicht 25 von der Berührungsmetallplatte 24 abgeklappt oder weggeschoben ist.

Als weiteres, erfindungsgemäßes Extra ist in den Rauchgaszügen 16 des Warmluftofens 11 der Rauchgas/Brauchwasser-Wärmetauscher 32 eingezeichnet.
Als weiteres erfindungsgemäßes Extra gibt Figur 2 die zentrale, elektronische Steuerung 27 wider. Eingezeichnet ist ihre Verbindung zu insgesamt drei Stück Sensoren 26 zwecks Erfassung der Temperatur der Außenluft, der Luftschicht 3 im Grundofen 1 und der Luftschicht 13 im Warmluftofen 11. Zu einer vollständigen Regelkreisausbildung gehören Servoantriebe, welche die Klappen und Türen des Doppelofens betätigen, diese sind aus Platzgründen ebenfalls nicht in Figur 2 eingezeichnet. Erst mit diesen zusätzlichen Servoantrieben ist eine vollautomatische Regelung des Ofens durch die elektronische Zentralsteuerung 27 möglich.

In Figur 3 ist eine Tabelle wiedergegeben. Sie enthält für die fünf Betriebsarten
- Grundofen solitär
- Schnellerwärmung
- Langzeit-Volllast
- optisch optimierter Dauerbetrieb
- Warmluftofen solitär
   die Stellung von sieben wichtigen Elementen von Grundofen 1 und Warmluftofen 11. Es sind die Befeuerung der Feuerkammer 5 und dann in der Berührungszone die jeweilige Stellung der Luftklappe 20 zwischen den Luftschichten 3 und 13, sowie die Stellung der Thermoisolation 25 auf der Berührungsmetallplatte 24. Zu den Betriebszuständen gehört auch die Konvektion in der Luftschicht 13 des Warmluftofens. Deren Unterstützung durch ein Gebläse ist insbesondere in den Betriebsarten "Schnellerwärmung" und "Warmluftofen solitär" sehr wichtig, wofür die Tabelle Vorschläge enthält.

Essenziell für den Warmluftofen ist die Stellung der Luftklappe 21 zwischen Luftschicht 13 und Außenluft. Das Gleiche gilt für die ebenfalls in der Tabelle eingetragene Thermotür vor der Feuerkammer 15 des Warmluftofens. Insbesondere in den Betriebsarten Grundofen solitär und Langzeit-Volllast verhindert sie eine unerwünschte Abstrahlung von Wärmeenergie durch das Sichtfenster der Feuertür des Warmluftofens 11.

### Bezugszeichenliste

1 = Grundofen
2= Ofenkern des Grundofens 1, bestehend aus Feuerkammer 5 und Rauchgaszügen 6
3= Luftschicht dünn, zwischen Ofenkern 2 und Ummauerung 4
4= Ummauerung um Ofenkern 2 herum
5= Feuerkammer des Grundofens 1 aus Schamotte
6= Rauchgaszüge des Grundofens 1 aus Schamotte
7= Feuertür vor Feuerkammer 5
8= Rauchgasauslass von den Rauchgaszügen 6 zum Schornstein 10
9= Stützen des Ofenkerns 2
10= Schornstein
11= Warmluftofen
12= Heizeinsatz, bestehend aus Feuerkammer 15 und Rauchgaszügen 16
13= Luftschicht dick, zwischen Heizeinsatz 12 und Ummauerung 14
14= Ummauerung
15= Feuerkammer des Warmluftofens 11 aus Metall
16= Rauchgaszüge aus Metall
17= Feuertür vor Feuerkammer 15
18= Rauchgasauslass vom Rauchgaszug 16 zum Schornstein 10
19= Stützen des Heizeinsatzes 12
20= Klappe, luftdicht verschließbar zur Verbindung von Luftschicht 3 im Grundofen 1 mit Luftschicht 13 im Warmluftofen 11
21= Klappe, luftdicht verschließbar zur Verbindung der Luftschicht 13 des Warmluftofens 11 mit der Außenluft
22= Thermo-Isolationstür, außen vor Feuertür 17 angeordnet
23= Berührungsmauer zwischen Luftschicht 3 und Luftschicht 13
24= Berührungsmetallplatte, berührt sowohl Luftschicht 3 als auch Luftschicht 13
25= Thermoisolationsschicht auf Berührungsmetallplatte 24, abklappbar und/oder verschiebbar
26= Sensoren für Temperaturen der Luftschicht 3, der Luftschicht 13 und der Umgebungsluft
27= zentrale, elektronische Steuerung
28= Umwälz-Gebläse in Luftschicht 3 oder 13
29= Betriebsart Schnellerwärmung
30= Betriebsart Langzeit-Volllast
31= Optisch optimierter Dauerbetrieb
32= Rauchgas-Braüchwasser-Wärmetauscher
33= Aschentür
34= Aschenkasten

## Patentansprüche

1. Doppelofen, bestehend aus einem Grundofen 1
- mit einer Feuerkammer 5 aus Schamotte und Rauchgaszügen 6 aus Schamotte, die einen Ofenkern 2 bilden,
- welcher bis auf eine Feuertür 7 , einen Rauchgasauslass 8, mehrere Stützen 9 unterhalb der Feuerkammer 5 und die Rauchgaszüge 6
- allseits von einer Ummauerung 4 aus Schamottesteinen umgeben ist,
- welche zum Ofenkern 2 hin eine gleichmäßig dünne Luftschicht 3 bildet
**dadurch gekennzeichnet, dass**
in unmittelbarer Nähe des Grundofens 1 ein Warmluftofen 11 angeordnet ist, bestehend aus
- einer Feuerkammer 15 aus Metall und Rauchgaszügen 16 aus Metall, die einen Heizeinsatz 12 bilden,
- welcher bis auf eine Feuertür 17, einen Rauchgasauslass 18, mehrere Stützen 19 unterhalb der Feuerkammer 15 und die Rauchgaszüge 16
- allseits von einer Ummauerung 14 aus Schamottesteinen umgeben ist,
- welche zum Heizeinsatz 12 hin eine gleichmäßig dicke, zweite Luftschicht 13 bildet
wobei
- der Rauchgasauslass 8 des Grundofens 1 an denselben Schornstein 10 angeschlossen ist, wie der Rauchgasauslass 18 des Warmluftofens 11 und
- die erste Luftschicht 3 um den Ofenkern 2 des Grundofen1 herum über wenigstens eine luftdicht verschließbare Klappe 20 mit der Luftschicht 13 um den Heizeinsatz 12 des Warmluftofens 11 verbindbar ist und
- die Luftschicht 13 über eine luftdicht verschließbare Klappe 21 mit der Umgebungsluft verbindbar ist.

2. Doppelofen nach Anspruch 1
**dadurch gekennzeichnet, dass**
die Klappe 21 verschiedene Öffnungsstufen aufweist.

3. Doppelofen nach vorhergehenden Ansprüchen
**dadurch gekennzeichnet, dass**
vor der Feuerkammer 15 aus Metall eine Feuertür 17 in einer durchsichtigen Ausführungsform und an deren Außenseite eine zusätzliche Thermo-Isolationstür 22 angeordnet ist.

4. Doppelofen nach vorhergehenden Ansprüchen
**dadurch gekennzeichnet, dass**
der Grundofen 1 und der Warmluftofen 11 so nah zueinander angeordnet sind, dass die Mindeststärke der Luftschichten 3 und 13 nicht unterschritten ist
- und die Ummauerungen 4 und 14 möglichst großflächig miteinander vermörtelt sind oder alternativ in eine möglichst große, gemeinsame Berührungsmauer 23 übergehen, welche auf ihrer einen Seite die Luftschicht 3 und auf ihrer anderen Seite die Luftschicht 13 berührt.

5. Doppelofen nach den vorhergehenden Ansprüchen
**dadurch gekennzeichnet, dass**
die Berührungsmauer 23 dünner als 3 cm ist.

6. Doppelofen nach den vorhergehenden Ansprüchen
**dadurch gekennzeichnet, dass**
die Kontaktfläche zwischen den Luftschichten 3 und 13 als Berührungsmetallplatte 24 ausgebildet ist

7. Doppelofen nach dem vorhergehenden Anspruch 5
**dadurch gekennzeichnet, dass**
die Berührungsmetallplatte 24 auf wenigstens einer Seite Rippen, Noppen oder andere Oberflächenvergrößerungen aufweist

8. Doppelofen nach dem vorhergehenden Ansprüchen
**dadurch gekennzeichnet, dass**
auf der Berührungsmetallplatte 24 eine thermische Isolationsschicht 25 angeordnet ist, welche abklappbar und/oder wegschiebbar ist.

9. Doppelofen nach vorhergehenden Ansprüchen
**dadurch gekennzeichnet, dass**
die Luftklappen 20 und /oder 21 und/oder die Thermo-Isolationstür 22 vor der Feuertür 17 und/oder die Thermoisolationsschicht 25 vor der Berührungsmetallplatte 24 mit elektrischen Antrieben gekoppelt sind
sowie wenigstens je ein Sensor 26 für die Temperaturen der Luftschichten 3 und 13 sowie für die Temperatur der Umgebungsluft mit einer zentralen, elektronischen Steuerung 27 verbunden sind.

10. Doppelofen nach vorhergehenden Ansprüchen
**dadurch gekennzeichnet, dass**
wenigstens in einer der beiden Luftschichten 3 und 13 ein Umwälz-Gebläse 28 integriert ist, welches über eine externe Energiequelle aktivierbar ist und mit der Steuerung 27 verbunden sein kann.

11. Doppelofen nach vorhergehenden Ansprüchen
**dadurch gekennzeichnet, dass**
in der Rauchgasführung des Warmluftofens 11 ein Rauchgas-Brauchwasser-Wärmetauscher 32 integriert ist, welcher innerhalb der Ummauerung 14 angeordnet ist.

12. Verfahren zum Betreiben eines Doppelofens nach den vorhergehenden Ansprüchen in der Betriebsart Schnellerwärmung 29
**dadurch gekennzeichnet, dass**
- in beiden Feuerkammern 5 und 15 Brennstoff verbrannt wird und
- die Luftklappen 20 zwischen den beiden Luftschichten 5 und 15 bzw. die Thermoisolationsschicht 25 vollständig geöffnet sind und
- das Gebläse 28 in der Luftschicht 15 aktiviert ist,
- und die Luftklappe 21 zwischen der Luftschicht 15 und der Umgebungsluft völlig geöffnet sind, und
- die Thermo-Isolationstür 22 vor der Feuertür 17 geöffnet ist.

13. Verfahren zum Betreiben eines Doppelofens nach dem vorhergehenden Anspruch 12 in der Betriebsart Langzeit-Vollast 30
**dadurch gekennzeichnet, dass**
- die Luftklappe(n) 21 zwischen der Luftschicht 15 und der Umgebungsluft sowie
- die Thermo-Isolationstür 22 vor der Feuertür 17 geschlossen sind.

14. Verfahren zum Betreiben eines Doppelofens nach den vorhergehenden Ansprüchen in der Betriebsart optisch optimierter Dauerbetrieb 29
**dadurch gekennzeichnet, dass**
- in der Feuerkammer 5 die zur Erreichung der Solltemperatur benötigte Brennstoffmenge verbrannt wird und
- in der Feuerkammer 15 nur soviel Brennstoff verbrannt wird, wie für ein optisch noch gefälliges Feuer erforderlich ist und
- die Luftklappe 20 bzw. die Thermoisolationsschicht 25 zwischen den beiden Luftschichten 5 und 15 geschlossen ist und
- das Gebläse 28 in der Luftschicht 15 von seiner Energiequelle getrennt ist und
- die Luftklappen 21 zwischen der Luftschicht 15 und der Umgebungsluft nur wenig, jedoch in Entsprechung zur Größe des Feuers in der Feuerkammer 15 geöffnet sind, und
- die Thermo-Isolationstür 22 vor der Feuertür geöffnet ist.
